# EUROPÄISCHE PATENTSCHRIFT

(11) **EP 2 594 162 B1**
(45) Veröffentlichungstag und Bekanntmachung des Hinweises auf die Patenterteilung: **05.01.2022**
(21) Anmeldenummer: 12192111.8
(22) Anmeldetag: 09.11.2012
(51) Int. Cl.: A47F 10/06

(54) **Vorrichtung zur Präsentation von kalten und/oder warmen Speisen**
Device for presenting cold and/or hot food
Dispositif de présentation de plats froids et/ou chauds

(30) Priorität: 18.11.2011 CH 18472011
(43) Veröffentlichungstag der Anmeldung: 22.05.2013
(73) Patentinhaber: Beer Grill AG, 5612 Villmergen (CH)
(72) Erfinder: Lang, Kurt, 5610 Wohlen (CH)
(74) Vertreter: Spierenburg, Pieter

(56) Entgegenhaltungen:
- DE-U1- 20 203 899
- US-A1- 2011 277 644

## Beschreibung

Die Erfindung betrifft eine Vorrichtung zur Präsentation von kalten und/oder warmen Speisen nach dem Oberbegriff des Patentanspruchs 1.

### STAND DER TECHNIK

Es ist aus DE-A-10 2008 032 450 ein Gargerät mit einer Anzeigeeinrichtung oder sogenannten "Touchscreen" bekannt, bei welcher die Buchstaben von A-Z und die Ziffern von 0 bis 9 und ein virtueller Schieberegler und ein virtueller Drehknopf vorgesehen sind. Mit dieser Anzeigeeinrichtung kann man das jeweilige Garprogramm auswählen und die richtige Temperatur und Garzeit einstellen. Es können anstelle von Buchstaben und Ziffern auch Symbole vorgesehen sein. Die Anzeigeeinrichtung ist für ein einzelnes Gargerät vorgesehen. Es sind verschiedene solche Anzeigeeinrichtungen gezeigt und beschrieben. Ferner wird noch erwähnt, dass bei einer Vernetzung mehrerer Gargeräte auch Funktionen zur Interaktion der Gargeräte untereinander über Bedienmenüs aufgerufen werden können.

Andererseits ist in US-A-2011/2011277644 eine Vorrichtung zur Präsentation von kalten und/oder warmen Speisen beschrieben mit einem Warmhaltebereich und einem Kühlbereich. Eine Bedienungseinheit steht mit Arbeitsmittel wie einem Kühlsystem oder einem Warmhaltesystem in Wirkverbindung. Die Bedienungseinheit ist mit Dreiweg-Schaltern versehen, welche den Einsätzen für die Speisen zugeordnet sind. Mittels Anzeigelampen wird angezeigt, ob das Kühlsystem oder das Warmhaltesystem eingeschaltet ist. Die Temperatur kann mittels eines Thermostat-Drehknopfes geregelt werden. Es kann auch eine Anzeige angeordnet sein, welche als fingerbedienbarer Bildschirm anstelle der Dreiweg-Schalter und der Thermostat-Knöpfe ausgebildet ist.

Bei der oben beschriebenen Anzeigeeinrichtung handelt es sich um fest vorgegebene Programme, bei welchen nur bestimmte Parameter wie Temperatur, Zeit, Feuchte eingestellt werden können.

Die richtige Präsentation von kalten und warmen Speisen in einer Vitrine verlangt, dass nicht nur die richtige Temperatur über längere Zeit eingehalten wird, sondern auch gelegentliche Dampfstösse zugeführt werden, welche den Speisen stets ein appetitlich frisches Aussehen geben. Bei Präsentationsvitrinen mit einem wechselnden Angebot können über den ganzen Tag verschiedene Speisen angeboten werden.

### AUFGABE DER ERFINDUNG

Der vorliegenden Erfindung liegt nun die Aufgabe zugrunde, eine Vorrichtung zur Präsentation von kalten und warmen Speisen anzugeben, welche eine einfache Bedienung durch ungeschultes Personal ermöglicht.

### GEGENSTAND DER ERFINDUNG

Diese Aufgabe wird durch eine Vorrichtung zur Präsentation von kalten und/oder warmen Speisen mit den Merkmalen des Patentanspruchs 1 gelöst.

Die erfindungsgemässe Vorrichtung hat den grossen Vorteil, dass eine besondere einfache Bedienbarkeit für die richtige Einstellung von Präsentationsvitrinen mit mehreren Abteilen ermöglicht wird.

### BESCHREIBUNG EINES AUSFÜHRUNGSBEISPIELES DER ERFINDUNG

Weitere Vorteile der Erfindung ergeben sich aus den abhängigen Patentansprüchen und aus der nachfolgenden Beschreibung, in welcher die Erfindung anhand eines in den schematischen Zeichnungen dargestellten Ausführungsbeispieles näher erläutert wird. Es zeigt:
- Fig. 1: eine Beleuchtungseinheit für eine Präsentationsvitrine, und
- Fig. 2: die Beleuchtungseinheit mit einer Abdeckung.

In Figur 1 ist eine Beleuchtungseinheit 1 für eine Präsentationsvitrine gezeigt, welche für drei verschiedene Abteile oder Präsentationsfelder 2A, 2B und 2C vorgesehen ist, wobei jedes Feld für jeweils andere Speisen, z.B. kalte Speisen neben warmen Speisen vorgesehen ist. Für die Abteile sind je eine Anzeige-/Bedienungseinrichtung oder fingerbedienbarer Bildschirm 3 (auch als "Touch-Screen" bekannt) auf einem angeschrägten Befestigungsblech 4 angebracht. Diese Befestigungsbleche 4 sind auf den unteren Teil 5 eines Gehäuses 6 angeformt. Hinter der Bedienungseinrichtung 3 ist eine Platine 7 mit einer integrierten elektronisch programmierbaren Steuerung 8 für eine (nicht dargestellte) LED-Beleuchtung vorgesehen, welche unterhalb eines Kühlkörpers 9 aus Aluminium mit Kühlrippen 10 befestigt ist. Der Bildschirm 3 weist somit die Steuerung 8 auf. Bei der LED-Beleuchtung handelt es sich um in einer Reihe angeordneten LED, welche für die Beleuchtung eines einzelnen Felds 2A, 2B, 2C dienen. Parallel zu einer ersten Reihe LED mit einer weissen Lichtfarbe sind eine zweite Reihe LED mit blauer Lichtfarbe und eine dritte Reihe LED mit roter Lichtfarbe angeordnet. Es können auch mehrere Reihen LED mit weisser Lichtfarbe und einer weiteren Reihe LED mit grüner Lichtfarbe und einer weiteren Reihe LED mit gelber Lichtfarbe angeordnet sind. Anstelle davon können auch LED mit einer stufenlosen Farbwahl und einem Lichtdimmer vorgesehen sein. Ferner sind noch zwei Kühlventilatoren 11 auf den beiden Seiten des Unterteils 5 vorgesehen, um die Elektronik zu kühlen.

Zwischen den Platinen 7 sind je eine Platine 12 mit einer elektronischen Steuerung 13 vorgesehen, welche zur Leistungssteuerung von (nicht dargestellten) Infrarotlampen dienen. Die Infrarotlampen sind mittels Schrauben 14A, 14B und 14C am Gehäuseunterteil 5 befestigt.

In Figur 2 ist eine Abdeckung 15 für das Unterteil 5 des Gehäuses 6 ersichtlich. Somit sind nur die Anzeige-/Bedienungseinrichtungen ("Touch-Screen") 3 noch zugänglich und die elektronischen Steuerungen 8 und 13 vor Schmutz und Spritzwasser geschützt.

Das Bedienungsfeld des Bildschirms 3 besitzt eine kapazitive Slide-Funktion, eine resistive und/oder induktive Tastenfunktion. Auf dem Bildschirm 3 können mittels der programmierbaren Steuerung 8 Bilder, Piktogramme und Funktionsbeschreibungen dargestellt sein. Somit kann man über ein einfaches Bedienungsprogramm die richtige Klima-Einstellung (Temperatur, Feuchte, usw.) genau wählen. Die Programme für den Touch-Screen 3 werden über eine Schnittstelle von einem externen Computer (Laptop) aufgeladen. Zusätzlich zu den Touch-Screens 3 kann eine externe Bedienungseinheit vorgesehen sein, mittels welcher alle Präsentationsfelder 2A, 2B, 2C nacheinander oder miteinander bedient werden können.

## Patentansprüche

1. Vorrichtung zur Präsentation von kalten und/oder warmen Speisen mit einem Warmhaltebereich und einem Kühlbereich, und einer Bedienungseinrichtung, mit einem fingerbedienbaren Bildschirm (3), welcher eine integrierte elektronisch programmierbare Steuerung (8) aufweist, mittels welcher die Klima-Einstellungen abhängig von den präsentierten Speisen veränderbar sind; **dadurch gekennzeichnet, dass** mehrere verschiedene Abteile (2A, 2B, 2C) vorgesehen sind, welche je einen fingerbedienbaren Bildschirm (3) aufweisen.

2. Vorrichtung nach Anspruch 1, **dadurch gekennzeichnet, dass** der Bildschirm (3) eine kapazitive Slide-Funktion und eine resistive und/oder induktive Tastenfunktion aufweist.

3. Vorrichtung nach Anspruch 1 oder 2, **dadurch gekennzeichnet, dass** zu jedem Bildschirm (3) eine Schnittstelle für den Anschluss an einem Computer vorgesehen ist.

4. Vorrichtung nach einem der Ansprüche 1 bis 3, **dadurch gekennzeichnet, dass** eine externe Bedienungseinheit vorgesehen ist, um die Klima-Einstellungen des Warmhaltebereich und des Kühlbereiches vorzunehmen.

5. Vorrichtung nach einem der Ansprüche 1 bis 4, **dadurch gekennzeichnet, dass** eine Beleuchtung mit Reihen von verschiedenfarbigen LEDs vorgesehen ist.

6. Vorrichtung nach einem der Ansprüche 1 bis 4, **dadurch gekennzeichnet, dass** eine Beleuchtung mit LEDs mit einer stufenlosen Farbwahl und einem Lichtdimmer vorgesehen ist.

## Claims

1. Device for the presentation of cold and/or hot food, having a heat-retaining region and a cooling region, and an operating device with a finger-operable screen (3), which has an integrated electronically programmable controller (8), by means of which the climate settings can be changed depending on the food presented, **characterized in that** several different compartments (2A, 2B, 2C) are provided, which each have a finger-operable screen (3).

2. Device according to claim 1, **characterized in that** the screen (3) has a capacitive slide function and a resistive and/or inductive key function.

3. Device according to claim 1 or 2, **characterized in that** an interface for connection to a computer is provided for each screen (3).

4. Device according to one of the claims 1 to 3, **characterized in that** an external operating unit is provided to carry out the climate settings of the heat-retaining region and the cooling region.

5. Device according to one of the claims 1 to 4, **characterized in that** an illumination with rows of differently colored LEDs is provided.

6. Device according to one of the claims 1 to 4, **characterized in that** an illumination with LEDs with a stepless color selection and a light dimmer is provided.

## Revendications

1. Dispositif de présentation d'aliments froids et/ou chauds avec une zone de maintien au chaud et une zone de refroidissement, et avec un moyen d'actionnement comportant un écran actionnable par le doigt (3), qui présente une commande programmable électroniquement intégrée (8) au moyen de laquelle les réglages climatiques peuvent être modifiés en fonction des aliments présentés,
**caractérisé en ce que** plusieurs compartiments différents (2A, 2B, 2C) sont prévus, qui présentent chacun un écran actionnable par le doigt (3).

2. Dispositif selon la revendication 1, **caractérisé en ce que** l'écran (3) présente une fonction de glissement capacitif et une fonction de touche résistive et/ou inductive.

3. Dispositif selon la revendication 1 ou 2, **caractérisé en ce qu'**une interface pour la connexion à un ordinateur est prévue pour chaque écran (3).

4. Dispositif selon l'une des revendications 1 à 3, **caractérisé en ce qu'**une unité d'actionnement externe est prévue pour effectuer les réglages climatiques de la zone de maintien au chaud et de la zone de refroidissement.

5. Dispositif selon l'une des revendications 1 à 4, **caractérisé en ce qu'**un éclairage avec des rangées de LED de couleurs différentes est prévu.

6. Dispositif selon l'une des revendications 1 à 4, **caractérisé en ce qu'**un éclairage à LED avec un choix de couleurs en continu et un variateur de luminosité est prévu.
